# EUROPÄISCHE PATENTSCHRIFT

(11) **EP 2 405 143 B1**
(45) Veröffentlichungstag und Bekanntmachung des Hinweises auf die Patenterteilung: **28.08.2019**
(21) Anmeldenummer: 11005625.6
(22) Anmeldetag: 08.07.2011
(51) Int. Cl.: F04D 29/22

(54) **Laufrad einer Kreiselpumpe**
Centrifugal pump impeller
Roue d'une pompe centrifuge

(30) Priorität: 09.07.2010 DE 102010026756
(43) Veröffentlichungstag der Anmeldung: 11.01.2012
(73) Patentinhaber: WILO SE, 44263 Dortmund (DE)
(72) Erfinder: Stark, Holger, 44229 Dortmund (DE); Otto, Alfred, J., 95145 Oberkotzau (DE); Geier, Wolfgang, 95030 Hof (DE); Stößner, Wolfgang, 95185 Gattendorf (DE)
(74) Vertreter: Cohausz Hannig Borkowski Wißgott

(56) Entgegenhaltungen:
- DE-A1- 2 844 990
- FR-A- 742 839
- US-A- 2 432 247
- US-A- 3 134 331
- US-A1- 2010 047 094

## Beschreibung

Die Erfindung betrifft ein Laufrad einer Kreiselpumpe mit einer topfförmigen, zur Laufradachse koaxialen Außenwand, von der eine Stirnseite geschlossen und die gegenüberliegende Stirnseite geöffnet ist und den Saugmund bildet. Die Erfindung betrifft insbesondere ein Laufrad einer Pumpe zum Entsorgen von industriellem und kommunalem ungereinigten Rohabwasser mit seitlichen Austrittskanälen am Laufrad.

Ein Hauptproblem der geförderten Medien besteht in der großen Verstopfungsgefahr durch die im Medium enthaltenen teils auch langfaserigen Bestandteile. Aus der Patentanmeldung US 2010/0047094 ist ein Laufrad einer Kreiselpumpe bekannt, das zwei spiralförmig sich nach außen hin erweiternde Austrittskanäle aufweist. Jeder der Kanäle ist dabei durch zwei axiale Außenwände und zwei radiale Seitenwände begrenzt, wobei die Ecken abgerundet sind, um eine Verstopfungsgefahr durch langfaserige Bestandteile zu reduzieren. Auch wenn die Abrundung der Kanten die Verstopfungsgefahr reduziert, führt ein derartiger durch zwei axiale Außenwände und zwei radiale Seitenwände gebildete Austrittskanal zu einer großen Kontaktfläche mit den zu befördernden Medium, so dass alleine durch die rohrförmigen Austrittskanäle eine erhöhte Verstopfungsgefahr vorliegt.

Aufgabe der Erfindung ist es, ein Laufrad der eingangs genannten Art so zu verbessern, dass es bei hoher Laufruhe und großem Wirkungsrad verstopfungsunanfällig ist.

Diese Aufgabe wird erfindungsgemäß dadurch gelöst, dass in der zylindrischen Außenwand mindestens zwei Durchtrittsöffnungen angeordnet sind, die jeweils von einem Austrittskanal überdeckt sind, und dass der Austrittskanal eine gekrümmte, sich nach außen insbesondere spiralförmig erweiternde flache Kanalaußenwand aufweist, die zusammen mit sich in Ausströmrichtung erweiternden Seitenwänden und einer Innenkante der Durchtrittsöffnung an ihrem Ende eine Austrittsöffnung bildet. Vorteilhafte Ausgestaltungen der Erfindung sind in den Unteransprüchen aufgeführt.

Diese Laufradform vereint verschiedene Eigenschaften der bisher unterschiedlichen Konstruktionen. Durch die neue Bauform und die dabei integrierten Veränderungen im Saugmundbereich, werden die Eigenschaften von Laufruhe und Verstopfungsunanfälligkeit bei hohem Wirkungsgrad erreicht.

Durch den symmetrischen Aufbau und die im Saugmund angeordneten schrägen Zuführungskanäle bzw. Nuten werden Vibrationen vermieden, da sowohl Gewicht und Mediumfluss homogen verteilt sind und das Medium gezielt in die Kanäle geführt wird. Gleichzeitig können diese Pumpen aufgrund ihrer Laufruhe auch mit Motoren höherer Drehzahlen ausgestattet werden, was sich in den Investitionskosten positiv bemerkbar macht.

Durch die eckenlose und vorzugsweise zylindrische Bauform wird den Faserpartikeln keine Möglichkeit gegeben, sich festzusetzen oder anzuhängen, was sich in der Verstopfungsunanfälligkeit bemerkbar macht. Die Schräge trägt zusätzlich zur Verstopfungsunanfälligkeit bei.

Gleiches gilt für die im Saugmund befindlichen schrägen Zulaufkanäle bzw. Nuten, die die Feststoffe gezielt den Austrittskanälen zuführen.

Ein Ausführungsbeispiel der Erfindung ist in den Zeichnungen dargestellt und wird im Folgenden näher beschrieben. Es zeigen
- Fig. 1 bis 3: drei perspektivische Ansichten des Laufrades,
- Fig. 4: einen axialen Schnitt durch das Laufrad,
- Fig. 5: einen Schnitt nach B-B in Fig. 4,
- Fig. 6: einen Schnitt nach A-A in Fig. 5.

Das Laufrad 1 einer Kreiselpumpe weist einen zylindrischen, topfförmigen Laufradkörper auf, dessen Achse koaxial mit der Laufradachse ist. Die zylindrische Topfaußenwand 2 des Laufradtopfes ist an einer Stirnseite 3 geschlossen und bildet dort einen vorstehenden Ansatz 4 zum Befestigen an der Welle eines nicht dargestellten Elektromotors. Die der Stirnseite 3 gegenüberliegende zweite Stirnseite 4 ist offen und bildet den Saugmund 5 des Laufrades.

In der Innenwand des Saugmunds 5 sind Kanäle bzw. Nuten 6 eingebracht, wobei jede Nut schräg zur Laufradachse liegt und jeweils unterhalb einer Durchtrittsöffnung 7 angeordnet ist, die sich in der Topfaußenwand 2 befindet und die Verbindungsöffnung darstellt zu jeweils einem Austrittskanal 8, der an der Außenseite der Topfaußenwand 2 angeordnet ist. Durch die Nuten 6 bzw. die schrägen Zulaufkanäle 6 wird die geförderte Flüssigkeit zusammen mit den Feststoffen gezielt den Durchtrittsöffnungen 7 und den Austrittskanälen 8 zugeführt. Hierbei ist das untere Ende der Nut 6 weiter von der dazugehörigen Austrittsöffnung 12 entfernt ist als das obere Ende der Nut. Die bis zu zehn Nuten liegen im Anströmungsbereich zu der Durchtrittsöffnung des zufließenden Mediums in einer unterhalb der Durchtrittsöffnung angeordneten, horizontal kreisrunden oder zylindrischen Ebene.

Jeder der beiden, einander diametral gegenüberliegenden Austrittskanäle 8 ist von einer Kanalaußenwand 9 und zwei Seitenwänden 10 gebildet, die an einer Austrittsöffnung 11 enden, durch die die geförderte Flüssigkeit austritt. Hierbei wird die sich nach außen spiralförmig erweiternde Kanalaußenwand von einer gekrümmten Fläche gebildet, deren gerade Erzeugenden parallel zur Laufradachse liegen und längs einer Kurve verlaufen, deren Radius nach außen hin zunimmt. Entsprechend dieser Außenwandform sind die Seitenwände 10 in ihrer Breite zunehmend gestaltet, wobei die Seitenwände über eine Krümmung in die Kanalaußenwand 9 übergehen. Hierbei ist auch von Bedeutung, dass bei senkrechter Laufradachse und unten angeordnetem Saugmund die untere Seitenwand 10 sowohl zur Austrittsöffnung 12 als auch radial nach außen hin ansteigt.

Die obere Seitenwand des Austrittskanals kann sowohl zur Austrittsöffnung 12 hin abfallen als auch senkrecht zur Achse des Laufrades stehen.

Jeder Austrittskanal 8 endet in einer Austrittsöffnung 12, deren Austrittsfläche tangential oder zumindest im Wesentlichen tangential zur Topfaußenwand angeordnet ist. Hierbei besitzt die Austrittsöffnung 12 die Form eines Trapezes mit zwei abgerundeten äußeren Ecken, wobei diese Trapezform dadurch zustande kommt, dass die Seitenwände 10 des Austrittskanals 8 derart schräg angeordnet sind, dass ihr Abstand A voneinander mit wachsender Entfernung von der zylindrischen Topfaußenwand abnimmt. Damit steigt in den in Fig. 1 bis 3 dargestellten Abbildungen die untere Seitenwand 10 von innen nach außen hin an und die obere Seitenwand 10 fällt von innen nach außen gesehen ab. Hierbei ist auch von Bedeutung, dass bei senkrechter Laufradachse und unten angeordnetem Saugmund die untere Seitenwand 10 sowohl zur Austrittsöffnung 12 als auch radial nach außen hin ansteigt.

Die obere Seitenwand des Austrittskanals kann sowohl zur Austrittsöffnung 12 hin abfallen als auch senkrecht zur Achse des Laufrades stehen.

Die Durchtrittsöffnung 7 besitzt eine der Austrittsöffnungen 12 nahe zur Laufradachse parallele Innenkante 13, die abgerundet ist und von der Topfaußenwand 2 gebildet wird. An dieser Innenkante 13 ist die Topfaußenwand 2 an ihrer Außenseite abnehmend gebildet, so dass der Außenrand 14 der Innenkante 13 abnehmend abgeschrägt ist, wodurch der Durchtritt des Mediums und der Feststoffe erleichtert wird.

## Patentansprüche

1. Laufrad (1) einer Kreiselpumpe mit einer topfförmigen, zur Laufradachse koaxialen Außenwand (2), von der eine Stirnseite (3) geschlossen und die gegenüberliegende Stirnseite geöffnet ist und den Saugmund (5) bildet, wobei in der zylindrischen Außenwand (2) mindestens zwei Durchtrittsöffnungen (7) angeordnet sind, die jeweils von einem Austrittskanal (8) überdeckt sind, und wobei der Austrittskanal (8) eine gekrümmte, sich nach außen insbesondere spiralförmig erweiternde flache Kanalaußenwand (9) aufweist, **dadurch gekennzeichnet, dass** die sich nach außen erweiternde flache Kanalaußenwand zusammen mit sich in Ausströmrichtung erweiternden Seitenwänden (10) und einer Innenkante (13) der Durchtrittsöffnung (7) an ihrem Ende eine Austrittsöffnung (12) bildet.

2. Laufrad nach Anspruch 1, **dadurch gekennzeichnet, dass** die Austrittsöffnung (12) die Form eines Trapezes mit zwei abgerundeten äußeren Ecken aufweist.

3. Laufrad nach Anspruch 1 oder 2, dad u rch **gekennzeichnet**, dass die Innenkante (13) jeder Austrittsöffnung (12) innerhalb der zylindrischen Topfaußenwand (2) liegt.

4. Laufrad nach Anspruch 3, **dadurch gekennzeichnet, dass** der Außenrand (14) der Innenkante (13) der Austrittsöffnung (12) zur Innenkante hin abnehmend abgeschrägt ist.

5. Laufrad nach einem der vorherigen Ansprüche, **dadurch gekennzeichnet, dass** die zwei Seitenwände (10) des Austrittskanals (8) derart schräg angeordnet sind, dass ihr Abstand (A) voneinander mit wachsender Entfernung von der zylindrischen Topfaußenwand (2) abnimmt.

6. Laufrad nach einem der vorherigen Ansprüche, **dadurch gekennzeichnet, dass** bei senkrechter Laufradachse und unten angeordnetem Saugmund die untere Seitenwand (10) sowohl zur Austrittsöffnung (12) als auch radial nach außen hin ansteigt.

7. Laufrad nach einem der vorherigen Ansprüche, **dadurch gekennzeichnet, dass** die obere Seitenwand des Austrittskanals zur Austrittsöffnung hin abfällt.

8. Laufrad nach einem der vorherigen Ansprüche, **dadurch gekennzeichnet, dass** die Austrittsöffnung (12) im Wesentlichen tangential zur Topfaußenwand (2) angeordnet ist.

9. Laufrad nach einem der vorherigen Ansprüche, **dadurch gekennzeichnet, dass** die Innenwand des Saugmundes (5) mindestens eine zur Laufradachse schräge Nut (6) aufweist, um eine Verwirbelung der eingehenden Strömung zu erreichen.

10. Laufrad nach Anspruch 9, **dadurch gekennzeichnet, dass** die Nut (6) unterhalb der Durchtrittsöffnung (7) angeordnet ist.

11. Laufrad nach Anspruch 9 oder 10, **dadurch gekennzeichnet, dass** das untere Ende der Nut (6) weiter von der dazugehörigen Austrittsöffnung (12) entfernt ist als das obere Ende der Nut.

12. Laufrad nach einem der vorherigen Ansprüche, **dadurch gekennzeichnet, dass** die Kanalaußenwand (9) eine gekrümmte Fläche ist mit einer geraden, zur Laufradachse parallelen Erzeugenden, die längs einer Kurve insbesondere einer spiralförmigen Kurve verläuft.

13. Laufrad nach einem der vorherigen Ansprüche, **dadurch gekennzeichnet, dass** es zwei oder vier einander diametral gegenüberliegende Austrittskanäle aufweist.

14. Laufrad nach einem der Ansprüche 1 bis 12, **dadurch gekennzeichnet, dass** zwei, drei oder vier Austrittskanäle (8) an der Außenseite des topfförmigen Laufradkörpers angeordnet sind.

15. Verwendung eines Laufrades (1) nach einem der vorherigen Ansprüche zur Förderung von industriellen und/oder kommunalen ungereinigten Abwässern.

## Claims

1. Impeller (1) of a centrifugal pump, having a pot-shaped outer wall (2) which is coaxial with the impeller axis and of which one end side (3) is closed and the opposite end side is open and forms the suction mouth (5), wherein, in the cylindrical outer wall (2), there are arranged at least two passage openings (7), each of which is covered by an outlet duct (8), and wherein the outlet duct (8) has a curved and outwardly, in particular helically, widening flat duct outer wall (9), **characterized in that** the outwardly widening flat duct wall forms together with side walls (10), widening in an outflow direction, and an inner edge (13) of the passage opening (7) at the end thereof an outlet opening (12).

2. Impeller according to Claim 1, **characterized in that** the outlet opening (12) has the form of a trapezium with two rounded outer corners.

3. Impeller according to Claim 1 or 2, **characterized in that** the inner edge (13) of each outlet opening (12) is situated within the cylindrical pot outer wall (2).

4. Impeller according to Claim 3, **characterized in that** the outer boundary (14) of the inner edge (13) of the outlet opening (12) is tapered towards the inner edge.

5. Impeller according to one of the preceding claims, **characterized in that** the two side walls (10) of the outlet duct (8) are arranged obliquely in such a way that the distance (A) between them decreases with increasing distance from the cylindrical pot outer wall (2).

6. Impeller according to one of the preceding claims, **characterized in that**, with a vertical impeller axis and a suction mouth arranged at the bottom, the lower side wall (10) rises both towards the outlet opening (12) and radially outwardly.

7. Impeller according to one of the preceding claims, **characterized in that** the upper side wall of the outlet duct falls towards the outlet opening.

8. Impeller according to one of the preceding claims, **characterized in that** the outlet opening (12) is arranged in a manner substantially tangential to the pot outer wall (2).

9. Impeller according to one of the preceding claims, **characterized in that** the inner wall of the suction mouth (5) has at least one groove (6) which is oblique with respect to the impeller axis, in order to achieve swirling of the incoming flow.

10. Impeller according to Claim 9, **characterized in that** the groove (6) is arranged below the passage opening (7) .

11. Impeller according to Claim 9 or 10, **characterized in that** the lower end of the groove (6) is further away from the associated outlet opening (12) than the upper end of the groove.

12. Impeller according to one of the preceding claims, **characterized in that** the duct outer wall (9) is a curved surface with a straight generator which is parallel to the impeller axis and which progresses along a curve, in particular a helical curve.

13. Impeller according to one of the preceding claims, **characterized in that** it has two or four mutually diametrically opposite outlet ducts.

14. Impeller according to one of Claims 1 to 12, **characterized in that** two, three or four outlet ducts (8) are arranged on the outer side of the pot-shaped impeller body.

15. Use of an impeller (1) according to one of the preceding claims, for conveying untreated industrial and/or communal wastewater.

## Revendications

1. Roue mobile (1) d'une pompe centrifuge, comprenant une paroi extérieure (2) en forme de pot, coaxiale à l'axe de la roue mobile, dont un côté frontal (3) est fermé et dont le côté frontal opposé est ouvert et forme l'embouchure d'aspiration (5), au moins deux ouvertures de passage (7) étant disposées dans la paroi extérieure cylindrique (2), lesquelles sont recouvertes à chaque fois par un canal de sortie (8), et le canal de sortie (8) présentant une paroi extérieure de canal (9) plate et courbe, s'élargissant vers l'extérieur notamment en forme de spirale, **caractérisée en ce que** la paroi extérieure de canal plate s'élargissant vers l'extérieur forme à son extrémité une ouverture de sortie (12) conjointement avec des parois latérales (10) s'élargissant dans la direction de sortie de l'écoulement et avec une arête intérieure (13) de l'ouverture de passage (7).

2. Roue mobile selon la revendication 1, **caractérisée en ce que** l'ouverture de sortie (12) présente la forme d'un trapèze avec deux coins extérieurs arrondis.

3. Roue mobile selon la revendication 1 ou 2, **caractérisée en ce que** l'arête intérieure (13) de chaque ouverture de sortie (12) est située à l'intérieur de la paroi de pot extérieure cylindrique (2).

4. Roue mobile selon la revendication 3, **caractérisée en ce que** le bord extérieur (14) de l'arête intérieure (13) de l'ouverture de sortie (12) est biseauté en diminuant vers l'arête intérieure.

5. Roue mobile selon l'une quelconque des revendications précédentes, **caractérisée en ce que** les deux parois latérales (10) du canal de sortie (8) sont disposées obliquement de telle sorte que leur espacement (A) l'une de l'autre diminue au fur et à mesure de l'éloignement de la paroi de pot extérieure cylindrique (2).

6. Roue mobile selon l'une quelconque des revendications précédentes, **caractérisée en ce que** dans le cas d'un axe de roue mobile vertical et d'une embouchure d'aspiration disposée en bas, la paroi latérale inférieure (10) monte vers l'ouverture de sortie (12) et également radialement vers l'extérieur.

7. Roue mobile selon l'une quelconque des revendications précédentes, **caractérisée en ce que** la paroi latérale supérieure du canal de sortie descend vers l'ouverture de sortie.

8. Roue mobile selon l'une quelconque des revendications précédentes, **caractérisée en ce que** l'ouverture de sortie (12) est disposée essentiellement tangentiellement par rapport à la paroi de pot extérieure (2).

9. Roue mobile selon l'une quelconque des revendications précédentes, **caractérisée en ce que** la paroi intérieure de l'embouchure d'aspiration (5) présente au moins une rainure (6) oblique par rapport à l'axe de roue mobile, afin de réaliser un tourbillonnement de l'écoulement entrant.

10. Roue mobile selon la revendication 9, **caractérisée en ce que** la rainure (6) est disposée en dessous de l'ouverture de passage (7).

11. Roue mobile selon la revendication 9 ou 10, **caractérisée en ce que** l'extrémité inférieure de la rainure (6) est plus éloignée de l'ouverture de sortie associée (12) que l'extrémité supérieure de la rainure.

12. Roue mobile selon l'une quelconque des revendications précédentes, **caractérisée en ce que** la paroi extérieure de canal (9) est une surface courbe avec une génératrice droite parallèle à l'axe de roue mobile, qui s'étend le long d'une courbe, notamment une courbe en spirale.

13. Roue mobile selon l'une quelconque des revendications précédentes, **caractérisée en ce qu'**elle présente deux ou quatre canaux de sortie diamétralement opposés les uns aux autres.

14. Roue mobile selon l'une quelconque des revendications 1 à 12, **caractérisée en ce que** deux, trois ou quatre canaux de sortie (8) sont disposés au niveau du côté extérieur du corps de roue mobile en forme de pot.

15. Utilisation d'une roue mobile (1) selon l'une quelconque des revendications précédentes pour refouler des eaux usées industrielles et/ou communales non épurées.
